# EUROPÄISCHE PATENTANMELDUNG

(11) **EP 3 760 816 A1**
(43) Veröffentlichungstag der Anmeldung: **06.01.2021**
(21) Anmeldenummer: 20178536.7
(22) Anmeldetag: 05.06.2020
(51) Int. Cl.: E05B 3/06, E05B 15/00

(54) **HALTEVORRICHTUNG FÜR EINEN TÜR- ODER FENSTERDRÜCKER**

(30) Priorität: 04.07.2019 DE 202019103678 U
(71) Anmelder: Franz Schneider Brakel GmbH + Co KG, 33034 Brakel (DE)
(72) Erfinder: ZIMMERMANN, Sascha, 37671 Höxter-Ottbergen (DE)
(74) Vertreter: Dantz, Jan Henning

(57) **Zusammenfassung**

Die Erfindung betrifft eine an einer Aufnahmeöffnung eines Fensterflügelrahmens, eines Türblattes oder dergleichen montierbare Haltevorrichtung für einen Tür- oder Fensterdrücker, aufweisend eine Unterrosette (2) mit einer Anlagefläche (21) zur Anlage an einer Sichtseite (25) eines Fensterflügelrahmens (1), Türblatts oder dergleichen, einen in einer Flanschaufnahme (25) senkrecht zur Anlagefläche (21) verdrehbar gelagerten Lagerflansch (3), an dem der Tür- oder Fensterdrücker fixierbar ist, wobei die Unterrosette (2) Schraubenaufnahmen (24) zur Aufnahme von Schrauben (4) aufweist, mit denen die Unterrosette (2) an dem Fensterflügelrahmen, Türblatt oder dergleichen fixierbar ist, wobei der Lagerflansch (3) ein erstes Halsteil (31) zur drehfesten Befestigung des Türoder Fensterdrückers und ein in der Flanschaufnahme (25) drehbar gelagertes zweites Halsteil (33) aufweist, wobei aus der Anlagefläche (21) Noppen (22) zur Vorpositionierung und Drehfixierung der Unterrosette (2) relativ zum Fensterflügelrahmen, Türblatt oder dergleichen vorstehen.

## Beschreibung

Die vorliegende Erfindung betrifft eine an einer Aufnahmeöffnung eines Fensterflügelrahmens, eines Türblattes oder dergleichen montierbare Haltevorrichtung für einen Tür- oder Fensterdrücker gemäß dem Oberbegriff des Anspruchs 1.

Gattungsgemäße Haltevorrichtungen für solche Tür- oder Fensterdrücker, Fensterflügelrahme, Türblättern oder dergleichen sind aus dem Stand der Technik in zahlreichen Varianten bekannt.

Bei Anbringung eines Tür- oder Fensterdrückers mithilfe einer von einer Deckrosette abgedeckten Unterrosette wird diese üblicherweise am Türblatt, dem Fensterflügelrahmen oder dergleichen angeschraubt. Die Halterung des Türoder Fensterdrückers selbst erfolgt über einen Lagerflansch, auf den ein Halsstück des Tür- oder Fensterdrückers aufsteckbar und beispielsweise mit einer Schraube senkrecht zur Schwenkrichtung des Drückerhalses fixiert wird. Der Lagerflansch ist dabei drehbar in einer Flanschaufnahme der Unterrosette aufgenommen.

Nachteilig bei den aus dem Stand der Technik vorbekannten Haltevorrichtungen ist, dass die Schraubverbindungen sich mit der Zeit durch die umfänglich wirkenden Kräfte bei Schwenkbetätigung des Tür- oder Fensterdrückers insbesondere bei nichtmetallischen, beispielsweise aus Holz oder Kunststoff bestehenden Türblättern, Fensterflügelrahmen oder dergleichen lockern können.

Aufgabe der vorliegenden Erfindung ist es, eine Haltevorrichtung für einen Türoder Fensterdrücker dahingehend weiterzuentwickeln, dass die Halterung der Unterrosette auch an nichtmetallischen, beispielsweise aus Holz oder Kunststoff bestehenden Türblättern, Fensterflügelrahmen oder dergleichen verbessert wird.

Diese Aufgabe wird durch eine Haltevorrichtung mit den Merkmalen des Anspruchs 1 gelöst.

Die erfindungsgemäße, in einer Aufnahmevorrichtung eines Fensterflügelrahmens, eines Türblattes oder dergleichen montierbare Haltevorrichtung für einen Tür- oder Fensterdrücker weist eine Unterrosette mit einer Anlagefläche zur Anlage an einer Sichtseite eines Fensterflügelrahmens, Türblatts oder dergleichen auf. Die Haltevorrichtung weist des Weiteren einen in einer Flanschaufnahme senkrecht zur Anlagefläche verdrehbar gelagerten Lagerflansch auf, an dem der Tür- oder Fensterdrücker fixierbar ist.

Die Unterrosette weist Schraubenaufnahmen zur Aufnahme von Schrauben auf, mit denen die Unterrosette an dem Fensterflügelrahmen, Türblatt oder dergleichen fixierbar ist.

Der Lagerflansch weist ein erstes Halsteil zur drehfesten Befestigung des Türoder Fensterdrückers und ein in der Flanschaufnahme drehbar gelagertes zweites Halsteil auf.

Des weiteren stehen aus der Anlagefläche Noppen zur Vorpositionierung und Drehfixierung der Unterrosette relativ zum Fensterflügelrahmen, Türblatt oder dergleichen vor.

Mit einer solchermaßen ausgebildeten Haltevorrichtung wird die bereits durch Schrauben bestehende Drehfixierung der Unterrosette durch die Noppen weiter verstärkt, so dass bei Betätigung des Türdrücker eine bessere Kraftverteilung der auf die Unterrosette und den Fensterflügelrahmen, das Türblatt oder dergleichen wirkenden Kraft bei Drehbetätigung des Türdrückers erreicht wird.

Insbesondere bei Türblättern, Fensterflügelrahmen oder dergleichen, die aus weicheren Materialien wie Holz oder Kunststoff oder auch Aluminium gefertigt sind, ermöglicht dies eine dauerhafte Schraubfixierung der Unterrosette.

Außerdem ermöglichen die Noppen eine einfache Vorpositionierung der Unterrosette bei der Montage derselben am Fensterflügelrahmen, Türblatt oder dergleichen.

Mit einer solchermaßen ausgebildeten Haltevorrichtung ist es ermöglicht, haptisch und/oder akustisch eine vorbestimmte Drehposition des Tür- oder Fensterdrückers durch das Einrasten des Lagerflansches relativ zur Unterrosette festzustellen.

Die beiden vorbestimmten Drehpositionen sind dabei bevorzugt eine Öffnungsund eine Schließposition des Tür- oder Fensterdrückers.

Vorteilhafte Ausführungsvarianten der Erfindung sind Gegenstand der Unteransprüche.

Gemäß einer vorteilhaften Ausführungsvariante sind die Noppen an der Anlagefläche der Unterrosette angeformt. Dadurch ist eine einfach zu montierende und kostengünstig herstellbare Unterrosette bereitgestellt.

Nach einer Weiterbildung der Erfindung sind die Unterrosette und der Lagerflansch in wenigstens zwei vorbestimmten Drehpositionen miteinander verrastbar.

Gemäß einer bevorzugten Ausführungsvariante ist in der Unterrosette wenigstens eine Federaufnahme mit einem darin aufgenommenen Federelement und in der Flanschaufnahme eine Rastkörperaufnahme mit einem darin aufgenommenen Rastkörper ausgebildet, der in der verrasteten Drehposition in eine in einer Mantelfläche des zweiten Halsteils des Lagerflansches angeformten Rastnut vorsteht.

Ein solches Federelement und ein solcher Rastkörper sind in einfacher Weise in der Unterrosette montierbar und kostengünstig herstellbar.

Außerdem ist dadurch eine vorbestimmte Schließ- oder Öffnungsstellung auch haptisch oder akustisch erfassbar.

Gemäß einer vorteilhaften Weiterbildung ist das Federelement als Druckfeder ausgebildet, die sich mit einem ersten Ende an einer Innenfläche eines umfänglichen Kragens der Unterrosette abstützt und radial in Richtung des zweiten Halsteils des Lagerflansches ausgerichtet mit einem zweiten Ende am Rastkörper anliegt und diesen so gegen den Lagerflansch drückt.

Der Rastkörper ist dabei bevorzugt als Wälzkörper, insbesondere als Kugel ausgebildet.

Gemäß einer weiteren bevorzugten Ausführungsvariante sind in der Unterrosette zwei einander um 180° versetzt zueinander angeordnete Federaufnahmen mit einem darin aufgenommenen Federelement und in der Flanschaufnahme vorgesehene Rastkörperaufnahmen mit einem darin aufgenommenen Rastkörpern und im zweiten Halsteil des Lagerflansches vier parallel zueinander angeformte Rastnuten ausgebildet.

Dadurch ist die Rastwirkung nochmals verbessert.

Die parallel zueinander angeordneten Rastnuten im zweiten Halsteil des Lagerflansches sind gemäß einer weiteren Ausführungsvariante in gleichen Winkelabständen zueinander ausgebildet. Dies ermöglicht beispielsweise eine Verrastung des Tür- oder Fensterdrückers in 90°-Abständen zueinander.

Gemäß einer weiteren Ausführungsvariante der Erfindung ist an dem dem ersten Halsteil entfernten Ende des zweiten Halsteils eine Ringnut angeformt, in der ein Sicherungsring zur axialen Fixierung der Haltevorrichtung aufgenommen ist. Dadurch ist eine axiale Fixierung der Haltevorrichtung am Fensterflügelrahmen, Türblatt oder dergleichen bereits vor Einsetzen eines Mehrkants, der die Drehbetätigung des Türdrückers auf ein Tür- oder Fensterschloss überträgt, gegeben.

Nachfolgend werden Ausführungsbeispiele der Erfindung anhand der beiliegenden Zeichnungen näher erläutert. Es zeigen:
- Figur 1: eine isometrische Darstellung einer Ausführungsvariante einer erfindungsgemäßen Haltevorrichtung,
- Figur 2: eine weitere isometrische Darstellung der Haltevorrichtung aus Fig. 1 aus einer anderen Perspektive,
- Figur 3: eine isometrische Explosionsdarstellung der Haltevorrichtung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Haltevorrichtung, Unterrosette, des Lagerflansches, des Halsteils, der Flanschaufnahme, des Federelements, der Rastkörper und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Figur 1 ist mit dem Bezugszeichen 2 eine Unterrosette einer Ausführungsvariante einer erfindungsgemäßen Haltevorrichtung für einen Tür- oder Fensterdrücker bezeichnet.

Mit dem Bezugszeichen 3 ist ein Lagerflansch bezeichnet, der in einer Flanschaufnahme 25 senkrecht zu einer Anlagefläche 21 ,mit der die Unterrosette 2 im montierten Zustand an einer Sichtseite eines Fensterflügelrahmens, Türblatts oder dergleichen anliegt, verdrehbar gelagert ist.

Der Lagerflansch 3 dient dabei der Befestigung des (nicht dargestellten) Türoder Fensterdrückers. Dazu weist der der Lagerflansch 3 ein erstes Halsteil 31 auf, das in eine Ausnehmung in einem Tür- oder Fensterdrückerhals einsteckbar ist.

Eine auf einer Mantelaußenfläche des ersten Halsteils 31 vorgesehene Schraubenaufnahme 32 dient der Aufnahme einer in eine Bohrung in der Mantelfläche des Tür- oder Fensterdrückerhalses einsetzbaren Schraube, mit der einerseits der Tür- oder Fensterdrücker an dem Lagerflansch 3 fixierbar ist und mit dem andererseits eine axiale Fixierung des Lagerflansches 3 mit einem in einer Mehrkantaufnahme 36 des Lagerflansches 3 aufgenommenen Mehrkants (nicht dargestellt) erreicht wird.

Die drehfeste Festlegung des Tür- oder Fensterdrückers am Lagerflansch 3 erfolgt durch die Formgestalt der Mantelfläche des ersten Halsteils 31, im hier gezeigten Beispiel ebenfalls als Mehrkant ausgebildet ist.

Axial zur Drehachse A des Lagerflansches 3 erstreckt sich von dem ersten Halsteil 31 unter Ausbildung einer Stufe ein zweites Halsteil 33, das in die Flanschaufnahme 25 der Unterrosette 2 bei der Montage eingesteckt wird.

Die axiale Länge dieses zweiten Halsteils 33 ist dabei geringfügig größer als die axiale Länge der Flanschaufnahme 25 der Unterrosette 2, so dass im eingesteckten Zustand das vordere, dem ersten Halsteil 31 entfernte Ende des zweiten Halsteils 33 aus der Flanschaufnahme 25 herausragt.

An diesem vorderen Ende ist gemäß einer bevorzugten Ausführungsvariante eine Ringnut 35 angeformt, an der ein Sicherungsring 7 zur axialen Fixierung des Lagerflansches 3 an der Unterrosette 2 aufgenommen ist.

Der Sicherungsring 7 steht dabei im montierten Zustand radial über den an einem Rand der Mehrkantaufnahme 36 aus der Anlagefläche 21 der Unterrosette 2 vorstehenden Hals 23 über. Auf der der Anlagefläche 21 gegenüberliegenden Seite der Unterrosette 2 liegt die im Durchmesser größer bemessene Stirnfläche des ersten Halsteils 31 an der Unterrosette 2 an.

Die Unterrosette 2 weist des Weiteren, wie in den Figuren 1 bis 3 gezeigt ist, Schraubenaufnahmen 24 zur Aufnahme von Schrauben 4 auf, mit denen die Unterrosette 2 am Fensterflügelrahmen, Türblatt oder dergleichen fixierbar ist.

Zur zusätzlichen Drehfixierung der Unterrosette 2 an einem Fensterflügelrahmen, Türblatt oder dergleichen stehen aus der Anlagefläche 21 der Unterrosette 2 bevorzugt zylinderförmige Noppen 22 zur Vorpositionierung und Drehfixierung der Unterrosette 2 relativ zum Fensterflügelrahmen, Türblatt oder dergleichen vor.

Die Unterrosette 2 und der Lagerflansch 3 sind in wenigstens zwei vorbestimmten Drehpositionen miteinander verrastbar. Dazu sind, wie insbesondere in Figur 3 gezeigt ist, in der Unterrosette 2 wenigstens eine Federaufnahme 27 mit einem darin aufgenommenen Federelement 5 und in der Flanschaufnahme 25 eine Rastkörperaufnahme 26 mit einem darin aufgenommenen Rastkörper 6, hier in Gestalt einer Kugel, ausgebildet ist, der in der verrasteten Drehposition in eine in einer im Übrigen zylindermantelförmigen Mantelfläche des zweiten Halsteils 33 des Lagerflansches 3 angeformten Rastnut 34 vorsteht.

Bei der hier gezeigten bevorzugten Ausführungsvariante sind zwei solche Federaufnahmen 27 und Rastkörperaufnahmen 26 in der Flanschaufnahme 25 mit entsprechend zwei Federelementen 5 und zwei Rastkörpern 6 ausgebildet.

Die Federaufnahmen 27 und Rastkörperaufnahmen 26 sind bevorzugt um 180° versetzt zueinander angeordnet. Dadurch ist in der in den Figuren 1 und 2 gezeigten Drehposition des Lagerflansches 3 zur Unterrosette 2 die hier als Schraubendruckfedern 5 ausgebildeten Federelemente 5 in ihrer maximal entspannten Stellung, da die als Kugeln ausgebildeten Rastkörper 6 in dieser Position in der jeweiligen Rastnut 34 des Lagerflansches 3 einliegen.

Wird der Tür- oder Fensterdrücker betätigt, d.h. wird der Lagerflansch 3 um die Drehachse A relativ zur drehfest am Tür- oder Fensterflügelrahmen fixierten Unterrosette 2 verdreht, werden die Rastkörper 6 durch die Drehbewegung des Lagerflansches 3 radial nach außen gedrückt, unter Vorspannung der Federelemente 5.

Die Rastkörper rollen dann auf den kreisabschnittsförmigen Mantelstücken des zweiten Halsteils 33 ab, bis eine Drehposition erreicht ist, bei der die Rastkörper 6 in eine nächste Rastnut 34 gelangen und durch die Kraft der Federelemente 5 in diese radial nach innen gedrückt werden.

Dieses Einrasten ist dabei haptisch und gegebenenfalls auch akustisch erfassbar und erleichtert dem Benutzer das Verstellen einer vorbestimmten Drehposition des Tür- oder Fensterdrückers.

Die Federelemente 5, die in der hier gezeigten Ausführungsvariante als Druckfeder ausgebildet sind, stützen sich mit einem ersten Ende an einer Innenfläche eines umfänglichen Kragens 29 der Unterrosette 2 ab. Die Federelemente 5 sind dabei sich in radialer Richtung erstreckend in der Unterrosette 2 aufgenommen.

Wie in Figur 2 und 3 des Weiteren zu erkennen ist, ist zur Beibehaltung der radialen Ausrichtung der Federelemente 5 am Körper der Unterrosette 2 eine Halterung 28 in Gestalt eines Steges angeformt, mit einer Bohrung, in dem das Federelement 5 einliegt und so eine Scherbewegung des Federelements 5 verhindert.

Das zweite Ende des Federelements 5 liegt dabei jeweils bevorzugt direkt am Rastkörper 6 an und drückt diesen radial nach innen in Richtung des zweiten Halsteils 33 des Lagerflansches 3.

Die Rastnuten 34 erstrecken sich in axialer Richtung zur Drehachse A des Lagerflansches 3 und ermöglichen so ein Einschieben des zweiten Halsteils 33 des Lagerflansches 3 in die Flanschaufnahme 25 der Unterrosette 2.

Bei der hier gezeigten Ausführungsvariante sind insgesamt vier solcher Rastnuten 34 ausgebildet, die hier in gleichem Winkelabstand zueinander angeordnet sind und damit zwei Raststellungen des Tür- oder Fensterdrückers in Winkelabständen von 90° ermöglichen. Denkbar ist auch, beispielsweise sechs solcher Rastnuten 34 vorzusehen, um weitere Rastpositionen zu definieren. Denkbar ist auch, einander benachbarte Rastnuten 34 in kleineren Winkelabständen als 90° zueinander anzuformen.

### Bezugszeichenliste

- 2: Unterrosette
- 21: Anlagefläche
- 22: Noppen
- 23: Hals
- 24: Schraubenaufnahme
- 25: Flanschaufnahme
- 26: Rastkörperaufnahme
- 27: Federaufnahme
- 28: Halterung

- 3: Lagerflansch
- 31: erstes Halsteil
- 32: Schraubenaufnahme
- 33: zweites Halsteil
- 34: Rastnut
- 35: Ringnut
- 36: Mehrkantaufnahme

- 4: Schraube
- 5: Federelement
- 6: Rastkörper
- 7: Sicherungsring

## Patentansprüche

1. An einer Aufnahmeöffnung eines Fensterflügelrahmens, eines Türblattes oder dergleichen montierbare Haltevorrichtung für einen Tür- oder Fensterdrücker, aufweisend
- eine Unterrosette (2) mit einer Anlagefläche (21) zur Anlage an einer Sichtseite (25) eines Fensterflügelrahmens (1), Türblatts oder dergleichen,
- einen in einer Flanschaufnahme (25) senkrecht zur Anlagefläche (21) verdrehbar gelagerten Lagerflansch (3), an dem der Tür- oder Fensterdrücker fixierbar ist,
- wobei die Unterrosette (2) Schraubenaufnahmen (24) zur Aufnahme von Schrauben (4) aufweist, mit denen die Unterrosette (2) an dem Fensterflügelrahmen, Türblatt oder dergleichen fixierbar ist,
- wobei der Lagerflansch (3) ein erstes Halsteil (31) zur drehfesten Befestigung des Tür- oder Fensterdrückers und ein in der Flanschaufnahme (25) drehbar gelagertes zweites Halsteil (33) aufweist,
**dadurch gekennzeichnet, dass**
- aus der Anlagefläche (21) Noppen (22) zur Vorpositionierung und Drehfixierung der Unterrosette (2) relativ zum Fensterflügelrahmen, Türblatt oder dergleichen vorstehen.

2. Haltevorrichtung nach Anspruch 1, **dadurch gekennzeichnet, dass** die Noppen (22) an der Anlagefläche (21) angeformt sind.

3. Haltevorrichtung nach Anspruch 1 oder 2, **dadurch gekennzeichnet, dass** die Unterrosette (2) und der Lagerflansch (3) in wenigstens zwei vorbestimmten Drehpositionen miteinander verrastbar sind.

4. Haltevorrichtung nach Anspruch 3, **dadurch gekennzeichnet, dass** in der Unterrosette (2) wenigstens eine Federaufnahme (27) mit einem darin aufgenommenen Federelement (5) und in der Flanschaufnahme (25) eine Rastkörperaufnahme (26) mit einem darin aufgenommenen Rastkörper (6) ausgebildet ist, der in der verrasteten Drehposition in eine in einer im übrigen zylindermantelförmigen Mantelfläche des zweiten Halsteils (33) des Lagerflansches (3) angeformten Rastnut (34) vorsteht.

5. Haltevorrichtung nach Anspruch 4, **dadurch gekennzeichnet, dass** das Federelement (5) als Druckfeder ausgebildet ist, die sich mit einem ersten Ende an einer Innenfläche eines umfänglichen Kragens (29) der Unterrosette (2) abstützt und radial in Richtung des zweiten Halsteils (33) des Lagerflansches (3) ausgerichtet mit einem zweiten Ende am Rastkörper (6) anliegt.

6. Haltevorrichtung nach einem der Ansprüche 3 bis 5, **dadurch gekennzeichnet, dass** der Rastkörper (6) als Wälzkörper, insbesondere als Kugel ausgebildet ist.

7. Haltevorrichtung nach einem der vorstehenden Ansprüche 3 bis 6, **dadurch gekennzeichnet, dass** in der Unterrosette (2) zwei einander um 180° versetzt zueinander angeordnete Federaufnahmen (27) mit einem darin aufgenommenen Federelement (5) und in der Flanschaufnahme (25) zwei radial dazu vorgesehene Rastkörperaufnahme (26) mit einem darin aufgenommenen Rastkörper (6) und im zweiten Halsteil (33) des Lagerflansches (3) vier parallel zueinander angeformte Rastnuten (34) ausgebildet sind.

8. Haltevorrichtung nach einem der vorstehenden Ansprüche, **dadurch gekennzeichnet, dass** die parallel zueinander angeformten Rastnuten (34) im zweiten Halsteil (33) des Lagerflansches (3) in gleichen Winkelabständen zueinander ausgebildet sind.

9. Haltevorrichtung nach einem der vorstehenden Ansprüche, **dadurch gekennzeichnet, dass** am dem dem ersten Halsteil (31) entfernten Ende des zweiten Halsteils (33) eine Ringnut (35) angeformt ist, in der ein Sicherungsring (7) zur axialen Fixierung des Lagerflansches (3) aufgenommen ist.
